# EUROPÄISCHE PATENTSCHRIFT

(11) **EP 1 913 827 B1**
(45) Veröffentlichungstag und Bekanntmachung des Hinweises auf die Patenterteilung: **17.02.2010**
(21) Anmeldenummer: 06021935.9
(22) Anmeldetag: 19.10.2006
(51) Int. Cl.: A43B 5/00, A43B 7/22, A43B 17/02, A43B 13/14

(54) **Einlegesohle für Schuhe**
Inner sole for shoes
Semelle intérieure pour chaussures

(43) Veröffentlichungstag der Anmeldung: 23.04.2008
(73) Patentinhaber: Klapdor, Axel, 47804 Krefeld (DE)
(72) Erfinder: Klapdor, Axel, 47804 Krefeld (DE)
(74) Vertreter: DR. STARK & PARTNER

(56) Entgegenhaltungen:
- EP-A2- 0 289 985
- FR-A- 535 542
- GB-A- 2 032 760
- US-A1- 5 509 218
- US-A1- 6 141 889

## Beschreibung

Die Erfindung betrifft eine Einlegesohle für Schuhe, insbesondere für Golfschuhe.

Aus der Praxis sind Einlegesohlen für Schuhe bekannt, die in verschiedenster Art und Weise aufgebaut sein können. Neben mehrschichtigen Sohlen, die aus flachen Lagen laminiert und in Form gepresst werden, sind auch aus einem dreidimensionalen Vollmaterial gefräste Einlegesohlen bekannt.

Nachteilig bei solchen Einlegesohlen ist, dass hierdurch zwar ein verbessertes Fußbett in dem Schuh geschaffen werden kann und somit bestimmten Fehlstellungen des Fußes Rechnung getragen werden kann, jedoch andere Fuß- oder Laufprobleme nicht berücksichtigt werden können. So kann beispielsweise einem so genannten Innerationsgang, bei dem die betroffene Person mit stark einwärts verdrehten Füßen läuft, keine Rechnung getragen werden. Prinzipiell sind mit vorbekannten Einlegesohlen keine Korrekturen in Bezug auf die Verdrehung der Füße möglich.

Die Merkmale des Oberbegriffs des Anspruchs 1 sind aus US-A-5509218 bekannt.

Aufgabe der Erfindung ist es, die vorgenannten Nachteile zu vermeiden und eine Einlegesohle für Schuhe anzugeben, mit der auch eine die Verdrehung der Füße betreffende Problemstellung gelöst werden kann.

Diese Aufgabe wird dadurch gelöst, dass unterseitig zumindest eine sich in Bezug auf die generelle Erstreckung der Einlegesohle winklig erstreckende Lamelle vorgesehen ist, die bei Belastung seitlich umknickt und damit an der Position der Lamelle eine relative seitliche Verlagerung der Einlegesohle in dem Schuh bewirkt. Hierdurch resultiert aufgrund der relativen seitlichen Verlagerung der Einlegesohle an der Position der Lamelle bei unveränderter Position der Einlegesohle an anderer Stelle eine geringfügige Drehbewegung, die als Impuls eine weitergehende Verdrehung des gesamten Fußes der die Einlegesohle benutzenden Person durch diese Person selbst bewirkt. Somit wird durch die Einlegesohle zumindest ein geringfügiger der Drehimpuls bewirkt, so dass ggf. die vollständige Drehbewegung durch den Benutzer selbst weitergeführt wird und der Drehimpuls der Einlegesohle die Drehbewegung lediglich einleitet.

Durch das Abknicken der Lamelle kann auch eine geringfügige seitliche Absenkung erfolgen, so dass ein Einwärtsverkanten im Kniegelenk für einen sicheren Stand (mit leichten X-Beinen) resultiert. Hierfür können die Lamellen, insbesondere im Ballenbereich der Einlegesohle vorgesehene Lamellen, vor allem an den aneinander angrenzenden Innenseiten eines Einlegesohlenpaars vorgesehen sein.

Dabei kann zumindest eine Lamelle in etwa orthogonal zur generellen Erstreckung der Einlegesohle ausgerichtet sein und in ihrem oberen, an die Einlegesohle angrenzenden Bereich einseitig eine Materialschwächung aufweisen, so dass durch die Materialschwächung das seitliche Abknicken erfolgt. Hierdurch resultiert ein Winkel von ca. 90°, den die Lamelle abknicken kann, wodurch bei vorgegebenem Abstand der Unterseite der Einlegesohle zum Fußbett des Schuhs eine besonders große seitliche Verlagerung erzielt werden kann.

Auch kann zumindest eine Lamelle in spitzen oder stumpfen Winkel zur generellen Erstreckung der Einlegesohle ausgerichtet sein, so dass eine besonders genaue Steuerung der seitlichen Verlagerung möglich ist und ein Verkanten oder dergleichen, das die seitliche Verlagerung behindern würde, sicher ausgeschlossen ist.

Vorzugsweise können mehrere Lamellen vorgesehen sein, die benachbart zueinander angeordnet sind, so zum einen eine bessere Stabilität im noch nicht belasteten Zustand gegeben ist und die einzelne Lamelle einer geringeren Belastung ausgesetzt ist, da die seitliche Verlagerung zeitgleich durch mehrere Lamellen bewirkt wird.

Dabei können mehrere Lamellen zu einer Lamelleneinheit zusammengefasst vorgesehen sein und um einen gemeinsamen Mittelpunkt herum derart, insbesondere fächer- oder sternförmig, angeordnet sein, dass sie durch das seitliche Umknicken bei Belastung eine Drehbewegung um den Mittelpunkt bewirken. Hierdurch kann eine besonders gezielte Drehbewegung um eine genau vordefinierte Drehachse bewegt werden.

Auch können mehrere Lamelleneinheiten mit entgegen gesetzter Drehrichtung vorgesehen sein, so dass bei einseitiger Belastung eine Drehbewegung bewirkt wird, wohingegen bei gleichmäßiger Belastung auf beiden Seiten sich die insoweit entgegengesetzt bewirkten beiden Drehbewegungen gegeneinander aufheben.

Insoweit können zumindest zwei Lamelleneinheiten im Ballenbereich der Einlegesohle unmittelbar nebeneinander oder schräg hinter-/nebeneinander vorgesehen sein, wobei die auf ein Paar Einlegesohlen bezogene zumindest eine innere Lamelleneinheit jeweils derart ausgebildet ist, dass sie bei Belastung eine Drehbewegung des Hackenbereichs der Einlegesohle auswärts bewirkt und die auf ein Paar Einlegesohlen bezogene zumindest eine äußere Lamelleneinheit jeweils derart ausgebildet ist, dass sie bei Belastung eine Drehbewegung des Hackenbereichs der Einlegesohle einwärts bewirkt. Hierdurch kann bei Verwendung einer solchen Sohle im Golfsport beim Abschlag durch eine eher seitliche Belastung der Sohle im Vorderfußbereich eine für den Abschlag gewünschte Drehbewegung induziert werden, wohingegen beim Laufen durch eine eher gleichmäßige Belastung sich die entgegenläufigen Drehbewegungen zumindest teilweise gegeneinander aufheben.

Vorteilhafterweise kann zumindest eine Lamelle als integraler Bestandteil der Einlegesohle einstückig mit dieser ausgebildet sein, so ein entsprechend komplexes Formteil Verwendung finden kann und keine später erstellten Verbindungsstellen oder Belastungen versagen können.

Die Erfindung betrifft weiterhin auch ein System, bestehend aus einem Schuh, insbesondere Golfschuh, und einer darin angeordneten erfindungsgemäßen Einlegesohle, wobei die Einlegesohle zumindest in dem mit zumindest einer Lamelle versehenen Bereich eine geringere Breite aufweist als der Innenraum des Schuhs.

## Patentansprüche

1. Einlegesohle für Schuhe, insbesondere für Golfschuhe, wobei unterseitig zumindest eine sich in Bezug auf die generelle Erstreckung der Einlegesohle winklig erstreckende Lamelle vorgesehen ist, **dadurch gekennzeichnet, dass** die Lamelle bei Belastung seitlich umknickt und damit an der Position der Lamelle eine relative seitliche Verlagerung der Einlegesohle in dem Schuh bewirkt.

2. Einlegesohle nach dem vorhergehenden Anspruch, **dadurch gekennzeichnet, dass** zumindest eine.Lamelle in etwa orthogonal zur generellen Erstreckung der Einlegesohle ausgerichtet ist und in ihrem oberen, an die Einlegesohle angrenzenden Bereich einseitig eine Materialschwächung aufweist.

3. Einlegesohle nach dem vorhergehenden Anspruch, **dadurch gekennzeichnet, dass** zumindest eine Lamelle in spitzen oder stumpfen Winkel zur generellen Erstreckung der Einlegesohle ausgerichtet ist.

4. Einlegesohle nach einem der vorhergehenden Ansprüche, **dadurch gekennzeichnet, dass** mehrere Lamellen vorgesehen sind, die benachbart zueinander angeordnet sind.

5. Einlegesohle nach einem der vorhergehenden Ansprüche, **dadurch gekennzeichnet, dass** mehrere Lamellen zu einer Lamelleneinheit zusammengefasst vorgesehen und um einen gemeinsamen Mittelpunkt herum derart, insbesondere fächer- oder sternförmig, angeordnet sind, dass sie durch das seitliche Umknicken bei Belastung eine Drehbewegung um den Mittelpunkt bewirken.

6. Einlegesohle nach dem vorhergehenden Anspruch, **dadurch gekennzeichnet, dass** mehrere Lamelleneinheiten mit entgegen gesetzter Drehrichtung vorgesehen sind.

7. Einlegesohle nach dem vorhergehenden Anspruch, **dadurch gekennzeichnet, dass** zumindest zwei Lamelleneinheiten im Ballenbereich der Einlegesohle unmittelbar nebeneinander oder schräg hinter-/nebeneinander vorgesehen sind, wobei die auf ein Paar Einlegesohlen bezogene zumindest eine innere Lamelleneinheit jeweils derart ausgebildet ist, dass sie bei Belastung eine Drehbewegung des Hackenbereichs der Einlegesohle auswärts bewirkt und die auf ein Paar Einlegesohlen bezogene zumindest eine äußere Lamelleneinheit jeweils derart ausgebildet ist, dass sie bei Belastung eine Drehbewegung des Hackenbereichs der Einlegesohle einwärts bewirkt.

8. Einlegesohle nach einem der vorhergehenden Ansprüche, **dadurch gekennzeichnet, dass** zumindest eine Lamelle als integraler Bestandteil der Einlegesohle einstückig mit dieser ausgebildet ist.

9. System, bestehend aus einem Schuh, insbesondere Golfschuh, und einer darin angeordneten Einlegesohle nach einem der vorhergehenden Ansprüche, wobei die Einlegesohle zumindest in dem mit zumindest einer Lamelle versehenen Bereich eine geringere Breite aufweist als der Innenraum des Schuhs.

## Claims

1. Insole for shoes, in particular for golf shoes, wherein at least one lamella extending at an angle with reference to the general extension of the insole is provided on the underside, **characterized in that** under load the lamella bends laterally and consequently effects a relative lateral displacement of the insole in the shoe at the position of the lamella.

2. Insole according to the preceding claim, **characterized in that** at least one lamella is oriented for instance orthogonally relative to the general extension of the insole and on one side in its upper region abutting against the insole has a material weakening.

3. Insole according to the preceding claim, **characterized in that** at least one lamella is oriented at an acute or obtuse angle to the general extension of the insole.

4. Insole according to one of the preceding claims, **characterized in that** a plurality of lamellae are provided located adjacent one another.

5. Insole according to one of the preceding claims, **characterized in that** a plurality of lamellae are provided assembled to form a lamella unit and are located around a central point in such a manner, in particular in the shape of a fan or a star, that when there is lateral bending under load they effect a rotary movement about the central point.

6. Insole according to the preceding claim, **characterized in that** a plurality of lamella units are provided with opposing directions of rotation.

7. Insole according to the preceding claim, **characterized in that** at least two lamella units are provided in the ball region of the insole directly next to one another or obliquely one after the other / next to one another, wherein the at least one inner lamella unit relating to a pair of insoles is realized in each case in such a manner that, under load, it effects a rotary movement of the heel region of the insole outward and the at least one outer lamella unit relating to a pair of insoles is realized in each case in such a manner that, under load, it effects a rotary movement of the heel region of the insole inward.

8. Insole according to one of the preceding claims, **characterized in that** at least one lamella is realized as an integral component of the insole in one piece with said insole.

9. System, comprising a shoe, in particular a golf shoe, and an insole located therein in accordance with one of the preceding claims, wherein the width of the insole is smaller than the interior of the shoe at least in the region provided with at least one lamella.

## Revendications

1. Semelle intérieure pour chaussures, en particulier pour chaussures de golf, au moins une lamelle, s'étendant en décrivant un angle vis-à-vis de l'étendue générale de ladite semelle intérieure, étant prévue à la face inférieure, **caractérisée par le fait que** la lamelle fléchit latéralement sous l'action d'une contrainte et provoque ainsi, à l'emplacement de ladite lamelle, un décalage latéral relatif de ladite semelle intérieure dans la chaussure.

2. Semelle intérieure selon la revendication précédente, **caractérisée par le fait qu'**au moins une lamelle est orientée à peu près perpendiculairement à l'étendue générale de ladite semelle intérieure, et est unilatéralement munie d'un affaiblissement de matière dans sa région supérieure attenante à ladite semelle intérieure.

3. Semelle intérieure selon la revendication précédente, **caractérisée par le fait qu'**au moins une lamelle est orientée à angle aigu ou obtus par rapport à l'étendue générale de ladite semelle intérieure.

4. Semelle intérieure selon l'une des revendications précédentes, **caractérisée par** la présence de plusieurs lamelles placées au voisinage les unes des autres.

5. Semelle intérieure selon l'une des revendications précédentes, **caractérisée par le fait que** plusieurs lamelles sont prévues avec regroupement en un ensemble unitaire de lamelles et sont notamment agencées en éventail ou en étoile, autour d'un point central commun, de telle sorte qu'elles provoquent un mouvement rotatoire, autour dudit point central, suite au fléchissement latéral lors d'une contrainte.

6. Semelle intérieure selon la revendication précédente, **caractérisée par le fait que** plusieurs ensembles unitaires de lamelles sont prévus selon des sens de rotation mutuellement opposés.

7. Semelle intérieure selon la revendication précédente, **caractérisée par le fait qu'**au moins deux ensembles unitaires de lamelles sont prévus en juxtaposition directe ou en succession/juxtaposition inclinée dans la zone de la voûte plantaire de ladite semelle intérieure, sachant qu'au moins l'ensemble unitaire de lamelles, intérieur en considérant une paire de semelles intérieures, est respectivement réalisé de façon telle qu'il provoque, lors d'une contrainte, un mouvement rotatoire de la zone du talon de ladite semelle intérieure s'opérant vers l'extérieur ; et qu'au moins l'ensemble unitaire de lamelles, extérieur en considérant une paire de semelles intérieures, est respectivement réalisé de façon telle qu'il provoque, lors d'une contrainte, un mouvement rotatoire de ladite zone du talon de ladite semelle intérieure s'opérant vers l'intérieur.

8. Semelle intérieure selon l'une des revendications précédentes, **caractérisée par le fait qu'**au moins une lamelle est réalisée d'un seul tenant avec ladite semelle intérieure, en tant que partie intégrante de cette dernière.

9. Système composé d'une chaussure, en particulier d'une chaussure de golf, et d'une semelle intérieure selon l'une des revendications précédentes, logée dans ladite chaussure, ladite semelle intérieure offrant, au moins dans la région munie d'au moins une lamelle, une largeur moindre que celle de l'espace interne de ladite chaussure.
